# EUROPÄISCHE PATENTSCHRIFT

(11) **EP 1 827 150 B1**
(45) Veröffentlichungstag und Bekanntmachung des Hinweises auf die Patenterteilung: **30.08.2017**
(21) Anmeldenummer: 05809799.9
(22) Anmeldetag: 07.12.2005
(51) Int. Cl.: A63C 11/22, A45B 9/02

(54) **HANDHALTEVORRICHTUNG INSBESONDERE HANDSCHUH ZUR BEFESTIGUNG AN EINEM STOCKGRIFF**
HAND-RETAINING DEVICE, ESPECIALLY GLOVE, TO BE FIXED TO A POLE GRIP
DISPOSITIF D'ATTACHE A MAIN, NOTAMMENT GANT DESTINE A ETRE FIXE A UNE POIGNEE DE BATON

(30) Priorität: 23.12.2004 CH 21382004; 25.08.2005 CH 13942005
(43) Veröffentlichungstag der Anmeldung: 05.09.2007
(62) Teilanmeldung aus: 17181432.0
(73) Patentinhaber: Lekisport AG, 6340 Baar (CH)
(72) Erfinder: LENHART, Klaus, 73275 Ohmden (DE)
(74) Vertreter: Bremi, Tobias Hans
(86) Internationale Anmeldenummer: PCT/CH2005/000729
(87) Internationale Veröffentlichungsnummer: WO 2006/066424

(56) Entgegenhaltungen:
- DE-A1- 19 751 978
- US-A- 5 003 637
- US-A- 5 516 150
- US-B1- 6 286 148

## Beschreibung

### TECHNISCHES GEBIET

Die vorliegende Erfindung betrifft eine Handhaltevorrichtung wie beispielsweise eine an der Hand befestigbare Handschlaufe oder ein Handschuh, welche Handhaltevorrichtung zwischen Daumen und Zeigefinger über ein Kupplungselement zur Ankopplung an einen Stockgriff, insbesondere für Gehstöcke, Trekkingstöcke, Alpinskistöcke, Langlaufstöcke, Nordic-Walking-Stöcke, verfügt. Bevorzugtermassen ist eine solche Handhaltevorrichtung geeignet zur lösbaren und selbsteinrastenden Befestigung an einem Stockgriff mit einem Griffkörper mit einer hakenartigen Vorrichtung.

### STAND DER TECHNIK

Bei einem Stockgriff, wie er beispielsweise aus der US 5,516,150 bekannt ist, ist am Stockgriff ein Haken vorgesehen, und am zugehörigen Handschuh ist im Bereich zwischen Daumen und Zeigefinger eine starre und aus einem Metallbogen gebildete bügelförmige Vorrichtung vorgesehen. Der Bügel wird mit seinem langen Schenkel in einen schmalen Schlitz des Hakens eingeführt, und über die hakenartige Vorrichtung wird der Bügel und damit der Handschuh am Stockgriff fixiert.

Dabei ist im Haken unten eine leichte Erweiterung des Schlitzes vorgesehen, was dazu führt, dass der Bügel beim Einfahren in den Haken zunächst die beiden Schenkel des Hakens leicht auseinander presst und dass die Schenkel erst dann, wenn der Bügel in die Erweiterung geschoben wurde, wieder in die ursprüngliche Position zurückfinden.

Es wird somit eine elastische Deformation der hakenartigen Vorrichtung dazu verwendet, eine leichte Fixierung des Bügels im Haken zu gewährleisten, und ein einfaches Herausrutschen des Bügels aus dem Haken zu vermeiden.

Problematisch an solchen Vorrichtungen ist unter anderem die Tatsache, dass wiederholte Deformationen von derartigen Bauteilen, welche üblicherweise aus Kunststoff oder Metall geformt sind, aufgrund von Ermüdungserscheinungen unerwünscht sind.

Weiterhin ergibt sich insbesondere das Problem, dass das elastische Deformationsverhalten von Materialien stark temperaturabhängig ist. Somit ist auch die Fixierwirkung, welche durch die Deformation erhalten wird, weder einstellbar noch konstant für unterschiedliche Temperaturen.

Dies ist insbesondere im sportlichen Bereich absolut inakzeptabel, da sehr grosse Temperaturunterschiede einerseits durch unterschiedliche Wetterbedingungen und andererseits durch die Erwärmung bei der Benutzung unvermeidlich sind.

Die DE 19751978 offenbart einen Handschuh mit integrierter Handschlaufe für Stöcke. Zur Ankopplung an den Handgriff wird ein starres, aus Kunststoff gespritztes hakenartiges Element zwischen Daumen und Zeigefinger beweglich befestigt. Ein solches Kupplungselement muss, damit es den Zugbelastungen bei der Benutzung gewachsen ist, eine genügende Größe aufweisen, und stört dadurch immer dann, wenn der Handschuh nicht an den Stockgriff angekoppelt ist und entsprechend das Kupplungselement wenigstens teilweise im Stockgriff versenkt ist.

Die FR 2639244 offenbart eine Handhaltevorrichtung mit einem Element zur Befestigung an einem Kupplungsmechanismus an einem Stockgriff. Zwischen Daumen und Zeigefinger wird also solches Element u.a. ein starrer Bügel mit einem Querbalken vorgesehen, welcher hinter einen Vorsprung (Nase) eines im Stockgriff angeordneten Hebels einrasten kann.

### DARSTELLUNG DER ERFINDUNG

Hier greift die Erfindung ein. Der Erfindung liegt demnach die Aufgabe zugrunde, eine bezüglich des Standes der Technik verbesserte Handhaltevorrichtung zur lösbaren und insbesondere bevorzugt selbsteinrastenden Befestigung an einem Stockgriff mit einer hakenartigen Vorrichtung zur Verfügung zu stellen. Insbesondere geht es darum, eine solche Handhaltevorrichtung zur Verwendung im Zusammenhang mit einem Stockgriff für Gehstöcke, Trekkingstöcke, Alpinskistöcke, Langlaufstöcke, Nordic-Walking-Stöcke zu verbessern, wobei diese Stockgriffe einen Griffkörper mit einer hakenartigen Vorrichtung zur Befestigung einer Handhaltevorrichtung insbesondere in Form einer Handschlaufe oder eines Handschuhs aufweisen. Die Lösung dieser Aufgabe wird durch die Merkmale von Anspruch 1 erreicht, d.h. insbesondere dadurch, dass die Handhaltevorrichtung, beispielsweise eine an der Hand befestigbare Handschlaufe oder ein Handschuh, zwischen Daumen und Zeigefinger als Kupplungselement über eine bewegliche, das heisst in sich flexible, Schlaufe verfügt, welche zur Befestigung der Handhaltevorrichtung an einer hakenartigen Vorrichtung eines Stockgriffes geeignet ist. Eine solche Handhaltevorrichtung erweist sich insbesondere bei der Verwendung im Zusammenhang mit Stockgriffen, bei welchen im Bereich der hakenartigen Vorrichtung verschiebliche oder verdrehbare Einrastmittel derart angeordnet sind, dass eine bevorzugt im wesentlichen von oben in die hakenartige Vorrichtung eingeschobene oder eingehängte, schlaufen-, ring- oder ösenförmige Vorrichtung, welche an der Handhaltevorrichtung vorgesehen ist, selbsteinrastend in der hakenartigen Vorrichtung fixiert wird, als vorteilhaft.

Ein Kern der Erfindung besteht somit darin, nicht wie nach dem Stand der Technik üblicherweise für absolut zwingend erachtet als Kupplungselement ein steifes Element vorzusehen, damit dieses überhaupt ohne Zuhilfenahme beispielsweise der anderen Hand über die hakenartige Vorrichtung geschoben werden kann, sondern vielmehr ein in sich flexibles, das heisst bewegliches Element in Form einer einfachen Schlaufe. Dies führt dazu, dass das Kupplungselement wesentlich weniger störend ist, dies sowohl beim Gebrauch wenn die Handhaltevorrichtung am Stockgriff befestigt ist, als auch wenn die Handhaltevorrichtung nicht am Stockgriff befestigt ist. Überraschenderweise kann eine solche bewegliche Schlaufe dennoch die auftretenden hohen Kräfte gut aufnehmen, und lässt zudem auch eine optimale Führung selbst wenn der Stockgriff nicht aktiv gegriffen wird, zu. Die Schlaufe ist dabei bevorzugtermassen an der Handhaltevorrichtung derart befestigt, dass sie mit ihrer verbleibenden Eigensteifigkeit derart zwischen Daumen und Zeigefinger hervorsteht, dass sie leicht über die hakenartige Vorrichtung geschoben werden kann.

Besonders gut geeignet zur gemeinsamen Verwendung mit einem oben genannten Stockgriff sind also Handhaltevorrichtungen, welche im Sattelbereich zwischen Daumen und Zeigefinger über eine beweglich ausgestaltete Schlaufe oder Öse verfügen. Eine solche Handhaltevorrichtung wirkt mit einem wie oben beschriebenen Stockgriff im Sinne von Schlüssel und Schloss respektive Stecker und Steckdose zusammen. Die kleine Schlaufe ist besonders angenehm und trägt kaum auf, somit ist solch ein Handschuh oder eine solche Handhaltevorrichtung auch für Biathlon o.ä. geeignet.

Nach der Erfindung handelt es sich bei der Schlaufe um eine Schlaufe aus einem flexiblen Material, welches eine genügende Eigensteifigkeit aufweist, so dass es in einer Position im Raum zwischen Daumen und Zeigefinger stabilisiert ist, welche ein einfaches Einführen über den Haken respektive Haltedorn ermöglicht, und welche auf der anderen Seite beim Gebrauch nicht oder kaum spürbar ist. Möglich sind beispielsweise Schlaufen aus Kabel oder Draht, welche gegebenenfalls an der Oberfläche beschichtet sein können. Grundsätzlich eignen sich als Material für solche Schlaufen auch andere Elemente wie beispielsweise mit einem Gewebeschlauch ummantele, dehnungsarme und zugstabile Textilfasern oder Schnur- beziehungsweise seilartig geflochtene Halteelemente unter Verwendung von entsprechenden Werkstoffen wie zum Beispiel Aramid, Kevlar, Dyneema etc. Bei Verwendung von solchen Materialien für die Schlaufe eignen sich am besten Schnüre mit einer Dicke von 1-5 mm, wobei eine Dicke von 2-3 mm bevorzugt ist. Um der Schlaufe genügende Eigensteifigkeit zu verleihen, können derartige Schnüre mit Versteifungselementen versehen sein wie beispielsweise einer "Seele" aus monofilem Nylon oder eingeflochtenen Fasern aus steiferem Material wie zum Beispiel Nylon oder dünnen Metalldrähten. Es zeigt sich, dass ein Kabel einer Dicke im Bereich von 0.5-2.5mm, bevorzugt im Bereich von 1 - 2 mm besonders gut geeignet ist.

Das zum Beispiel geflochtene oder gedrehte Kabel kann mit einem anderen Material wie beispielsweise Kupfer oder Kunststoff beschichtet sein. Alternativ ist es möglich, die Schlaufe aus einem Kunststoffmaterial, auch z.B. bandförmig, herzustellen, vorzugsweise aus einem faserverstärkten Kunststoff, geeignet ist beispielsweise Polyamid, PE, PP oder ähnliche, wobei auch kombinierte Materialien mit Schichtaufbau möglich sind, und insbesondere bevorzugt Verstärkungen mit Fasern beispielsweise aus Aramid vorgesehen werden können.

Die Schlaufe steht bevorzugtermassen zwischen 5-20 mm, insbesondere zwischen 5-10 mm über den Sattelbereich zwischen Zeigefinger und Daumen hervor. Dabei ist die Richtung der Schlaufe gewissermassen im wesentlichen die Winkelhalbierende zwischen der Richtung von Daumen und Zeigefinger.

Es ist möglich, die Schlaufe einstellbar auszugestalten, wobei diese Einstellbarkeit einerseits dafür vorgesehen ist, die Länge auf den Benutzer spezifisch einzustellen, oder aber auch, um, wenn die Schlaufe nicht benötigt wird, diese zurückzuziehen, so dass sie beim Gebrauch nicht spürbar ist. Es ist auch möglich, die Schlaufe bei Nichtgebrauch in einer dafür ebenfalls im Sattelbereich zwischen Zeigefinger und Daumen vorgesehenen kleinen Tasche, welche in der Handhaltevorrichtung vorgesehen ist, zu verstauen. Letztere Möglichkeit ist konstruktiv besonders einfach und angesichts der Eigensteifigkeit der Schlaufe lässt sich in einer solchen Tasche die Schlaufe einerseits unterbringen und bleibt andererseits im wesentlichen ohne spezielle Massnahmen in der Tasche beim Gebrauch der Handhaltevorrichtung versorgt, wenn nicht speziell manipuliert wird.

Um eine möglichst gute Ankopplung der auf die Schlaufe wirkenden Kräfte an die Handhaltevorrichtung zu gewährleisten, kann der Draht/das Kabel der Schlaufe wenigstens teilweise in oder an der Handhaltevorrichtung Richtung Handgelenk geführt werden. Es ist auch möglich, eine Kombination mit einer einstellbaren Vorrichtung, wie sie in der DE 19751978 C2, deren Offenbarung in dieser Hinsicht ausdrücklich eingeschlossen wird, beschrieben ist, vorzunehmen. An Stelle des in diesem Dokument genannten starren Verbindungselementes, wird einfach eine flexible Schlaufe vorgesehen. Die Schlaufe ist insbesondere bei Gebrauch des Handschuhes ohne Zusammenwirkung mit dem Stock wesentlich weniger störend.

Bevorzugtermassen ist die Handhaltevorrichtung gemäß einer ersten Ausführungsform also dadurch gekennzeichnet, dass die Schlaufe aus einem in sich beweglichen Kabel oder Bügel oder einer flexiblen Kunststoffschnur mit Eigensteifigkeit besteht. Nach der Erfindung ist dabei die Schlaufe an der Handhaltevorrichtung im wesentlichen unbeweglich befestigt, die Schlaufe in sich aber beweglich ausgebildet.

Es kann sich bei der Handhaltevorrichtung wie bereits erwähnt um einen Handschuh oder aber auch um eine Handschlaufe handeln, welche über drei Öffnungen verfügt und welche an der Hand insbesondere bevorzugt unter Zuhilfenahme eines Klettverschluss ist befestigt werden kann, wobei eine erste Öffnung für den Daumen vorgesehen ist, eine zweite Öffnung für die anderen Finger respektive den Handrücken, und eine dritte Öffnung der Handschlaufe für das Handgelenk.

Um eine möglichst leichte Einführung der Schlaufe auf die hakenartige Vorrichtung zu ermöglichen, und um eine ideale Kraftübertragung zu gewährleisten, wird nach der Erfindung der hervorstehende Teil der Schlaufe an der Handhaltevorrichtung im wesentlichen in der Ebene angeordnet, welche bei geöffneter und ausgestreckter Hand durch Daumen und Zeigefinger definiert wird.

Bei der Schlaufe handelt es sich wie bereits erwähnt bevorzugtermassen um eine Schlaufe aus einem Kunststoffmaterial, bevorzugt aus einer gereckten und/oder dehnungsarmen Kunststofffaser, insbesondere bevorzugt auf Basis von Polyethylen, insbesondere bevorzugt gerecktem Polyethylen wie z.B. Dyneema®, Polyamid, Polypropylen, Aramid oder einer Kombination dieser Materialien. Bevorzugt sind Kombinationen, bei welchen ein Kern aus z.B. gereckten Polyethylenfasern umgeben ist von einem Geflecht aus Kunstfaser im Sinne eines Mantelgeflechtes.

Eine weitere bevorzugte Ausführungsform der erfindungsgemässen Handhaltevorrichtung ist dadurch gekennzeichnet, dass die Länge der Schlaufe einstellbar ausgestaltet ist, wobei es insbesondere bevorzugt möglich ist, die Schlaufe bei Nichtgebrauch im wesentlichen vollständig in oder an den Handschuh zu versenken. Alternativ ist es möglich, an der Handhaltevorrichtung eine Nische oder Tasche vorzusehen, in welche die Schlaufe bei Nichtgebrauch eingesteckt werden kann.

Um eine möglichst gute Befestigung der Schlaufe an der Handhaltevorrichtung, insbesondere am Handschuh, zu ermöglichen, erweist es sich als vorteilhaft, wenn das Material der Schlaufe im nicht freiliegenden Bereich mit beiden Enden wenigstens über eine Länge von 2-15 cm, insbesondere bevorzugt von wenigstens 5 cm in, an und/oder als Zwischenschicht der Handhaltevorrichtung verklebt, eingenäht, eingewoben oder sonstwie zwischen den Aussenlagen der Handhaltevorrichtung befestigt ist.

Das Material der Schlaufe ist zum Beispiel auch über einen Bandstreifen, insbesondere aus gewobenen Textilmaterial auf Kunststoffbasis mit einer Breite zwischen 3-30 mm an der Handhaltevorrichtung befestigt, wobei dieser Bandstreifen insbesondere bevorzugt aussenseitig an der Handhaltevorrichtung aufgenäht oder mit dem Handschuh verklebt oder vernäht ist, und wobei der Bandstreifen weiterhin bevorzugt Handrücken und Handinnenfläche umlaufend im Sattel zwischen Daumen und Zeigefinger als Zwischenschicht der Handhaltevorrichtung verklebt, eingenäht, eingewoben oder sonstwie zwischen den Aussenlagen der Handhaltevorrichtung befestigt ist.

Das Material der Schlaufe ist zum Beispiel auch über einen Bandstreifen, insbesondere aus gewobenen Textilmaterial auf Kunststoffbasis mit einer Breite zwischen 3-30 mm an der Handhaltevorrichtung befestigt, wobei dieser Bandstreifen insbesondere bevorzugt aussenseitig an der Handhaltevorrichtung aufgenäht oder mit dem Handschuh verklebt oder vernäht ist, und wobei der Bandstreifen weiterhin bevorzugt Handrücken und Handinnenfläche umlaufend im Sattel zwischen Daumen und Zeigefinger eine eingerastete Position entweder verschoben oder verdreht wird. So wird es möglich, entsprechend eine gezielte elastische Lagerung dieser Einrastmittel vorzusehen, welche insbesondere weniger abnützungsanfällig ist, welche gegebenenfalls einstellbar ist, und welche eine niedrigere Temperaturabhängigkeit in Bezug auf die Kräfte aufweist.Die hakenartige Vorrichtung ist am Stockgriff z.B. handseitig im oberen Bereich angeordnet, wobei die hakenartige Vorrichtung einen bevorzugt im wesentlichen parallel zur Stockachse (es kann aber auch eine gezielte Neigung vorliegen) angeordneten Haltedorn oder Haltestift umfasst, welcher vom Griffkörper unter Ausbildung eines Einführungsschlitzes zur Handseite abgesetzt angeordnet ist, wobei die Tiefe des Einfihrungsschlitzes grösser ist als die Breite und die Dicke des Haltedorns oder Haltestiftes. Abgesetzt bedeutet nicht, dass zwingend der Haltedorn oder Haltestift aus der Kontur des Griffkörpers heraustreten muss, es ist auch möglich, in Haltedorn oder Haltestift in eine spezifisch dafür vorgesehene, nach oben und hinten offene Ausnehmung im Griffkörpers zu legen. Typischerweise zeigt es sich, dass die hakenartige Vorrichtung vorteilhafterweise eine Breite im Bereich von 3-15mm, bevorzugt im Bereich von 4-10mm aufweist, wobei die hakenartige Vorrichtung insbesondere bevorzugt wenigstens abschnittsweise senkrecht zur Stockachse einen im wesentlichen ovalen oder rechteckigen (gegebenenfalls mit abgerundeten Kanten) Querschnitt aufweist, wobei bevorzugt die kurze Hauptachse zum Griffkörper gerichtet ist. Typischerweise hat der Einführungsschlitz eine Tiefe im Bereich von 5-30 mm, bevorzugt im Bereich von 10-15 mm. Dabei ist es beispielsweise möglich, unmittelbar gegenüber von den Einrastmitteln eine leichte Ausbuchtung in der hakenartigen Vorrichtung vorzusehen.

Die hakenartige Vorrichtung kann am Griffkörper angeformt sein. Insbesondere in Kombination mit dem weiter unten beschriebenen Mechanismus, bei welchem eine Ausnehmung im Stockgriff für die Aufnahme des Mechanismus vorgesehen ist, erweist es sich bevorzugtermassen als sinnvoll, die hakenartige Vorrichtung als separates Bauteil auszubilden. Dieses wird dann über Befestigungsmittel am Griffkörper befestigt, bevorzugt nachdem der Mechanismus in die Ausnehmung des Griffkörpers eingesetzt wurde. Dies lässt sich beispielsweise realisieren, indem die hakenartige Vorrichtung unterhalb des Hakens eine Befestigungsplatte aufweist, mittels welcher die hakenartige Vorrichtung von der Handseite an den Griffkörper (beispielsweise mittels einer Schraube, Niete oder über einen Klippmechanismus) befestigt werden kann.

Wie bereits erläutert, ist im Griffkörper von der Handseite her z.B. eine Ausnehmung vorgesehen, in welcher ein verschieblich gelagertes Element, insbesondere bevorzugt in Form eines Feststellblockes, angeordnet ist, an oder in welchem Einrastmittel angeordnet sind, wobei diese Einrastmittel entweder einstückig mit dem Feststellblock ausgebildet sein können, oder als separates Bauteil, wobei in letzterem Falle dieses separate Bauteil, beispielsweise in Form einer Rückhaltenase, entweder fest mit dem Feststellblock verbunden sein kann oder über einen beweglichen Mechanismus.

Der Feststellblock ist vorteilhafterweise parallel zur Richtung der Ausnehmung verschieblich geführt, es ist aber auch möglich, ihn rotierend zu lagern. Der Feststellblock ist über eine Feder (auch umfassend generell federelastisches Element), insbesondere bevorzugt über eine Spiralfeder, gegen die vor der Ausnehmung angeordnete hakenartige Vorrichtung verspannt. Dies führt zum bereits genannten selbsteinrastenden Mechanismus.

Damit die Handhaltevorrichtung auch wieder vom Stockgriff getrennt werden kann, sollten Mittel angeordnet werden, über welche die Einrastmittel zurückgeschoben werden können, und die Handhaltevorrichtung aus dem Haken freigegeben wird. Dies ist beispielsweise möglich, indem der Feststellblock von aussen über wenigstens einen Betätigungsknopf unter Freigeben der Selbsteinrastung gegen die Federkraft verschoben werden kann, wobei dafür insbesondere bevorzugt im Griffkörper seitlich Langlöcher zu Ausnehmung vorgesehen sind, über welche beidseitig angeordnete Betätigungsknöpfe mit dem Feststellblock in Wirkverbindung stehen, beispielsweise indem eine feste Verbindung zwischen diesen beiden Elementen über einen Steg oder Stift besteht.

Grundsätzlich ist es möglich, den Feststellblock auf unterschiedlichste Weise am Griffkörper drehbar oder verschieblich anzubringen. So ist es beispielsweise möglich, den gesamten obersten Bereich, das heisst gewissermassen den Kopfbereich des Stockgriffes, als Feststellblock auszubilden, wobei gewissermassen dahinter und mit dem unteren Teil des Stockgriffes fest verbunden oder mit diesem einstückig ausgebildet die hakenartige Vorrichtung derart vorgesehen ist, dass ein Fixieren einer Schlaufe einer Handhaltevorrichtung zwischen dem Feststellblock und der hakenartigen Vorrichtung möglich ist.

Im oder am Feststellblock kann wenigstens ein Auslöseknopf vorgesehen sein, mittels welchem unter freigeben der Selbsteinrastung das im Feststellblock angeordnete Haltemittel, bevorzugt in Form eines Stiftes, gegen die Federkraft verschoben werden kann. Es ist auch möglich, im Griffkörper von der Handseite und von oben eine Ausnehmung vorzusehen, in welcher ein verschieblich und/oder drehbar gelagertes Element in Form eines Feststellblockes, angeordnet ist, in welchem Einrastmittel angeordnet sind, wobei der Feststellblock über eine axiale, in einem Hohlraum des Stockgriffes angeordnete Spiralfeder, deren Spannung vorzugsweise über eine Stellmutter eingestellt werden kann, nach unten zur Notauslösung verspannt ist.

Im Griffkörper kann von der oberen Seite eine Ausnehmung vorgesehen sein, in welcher ein verschieblich und/oder drehbar gelagertes Element, insbesondere bevorzugt in Form eines Feststellblockes, angeordnet ist, an welchem Einrastmittel angeordnet sind. Wird die Ausnehmung von oben vorgesehen, so kann ohne Behinderung der Montage die hakenartige Vorrichtung zum Beispiel einstückig mit den Griffkörper ausgebildet werden, beispielsweise in Form eines auf der Handseite angeordneten einfachen Schlitzes oder Einschnittes im Griffkörpers. Der Feststellblock kann dabei um eine horizontale Achse, welche bevorzugt im wesentlichen parallel zur Ebene des Schlitzes zwischen hakenartiger Vorrichtung und Griffkörper angeordnet ist, drehbar gelagert sein, und über eine Feder, insbesondere bevorzugt über eine Spiralfeder oder eine Blattfeder, gegen die handseitig angeordnete hakenartige Vorrichtung verspannt sein. Der Feststellblock kann dann von aussen über wenigstens einen Betätigungsknopf unter freigeben der Selbsteinrastung gegen die Federkraft verkippt werden, wobei beispielsweise der Betätigungsknopf im wesentlichen auf der Oberseite des Stockgriffes vorgesehen ist, das heisst der Feststellblock gewissermassen von oben frei liegt und ein Teil oder ein Abschnitt respektive eine Teiloberfläche des Feststellblockes den Betätigungsknopf bildet.

Die Einrastmittel können in Form einer Rückhaltenase ausgebildet sein, welche insbesondere bevorzugt in Einführungsrichtung nach oben über eine abgeschrägte Flanke verfügt, und welche in gegen die hakenartige Vorrichtung verspannter Position nach unten einen gegen eine bevorzugt einstellbare Kraft eingeschränkten Bereich for die schlaufen-, ring- oder ösenförmige Vorrichtung definiert. Dabei ist es möglich, diese Rückhaltenase entweder am Feststellblock anzuordnen, oder gewissermassen gegenüber an der hakenartigen Vorrichtung.

Im Sinne eines Sicherheitsmechanismus kann bevorzugtermassen das Einrastmittel derart ausgebildet werden, dass bei einer über eine normale Benutzungskraft hinausgehenden Belastung in Richtung der Öffnung der hakenartigen Vorrichtung eine Notfallfreigabe der schlaufen-, ring- oder ösenförmigen Vorrichtung erfolgt. Dies ähnlich zu einem Mechanismus, wie er aus dem Bereich der Skibindungen bekannt ist. Realisiert werden kann dies entweder über eine elastische Deformation dieser Nase oder im Bereich dieser Nase, oder aber, und dies ist die bevorzugte Variante, weil viel besser kontrollierbar und gegebenenfalls sogar einstellbar, indem die Rückhaltenase um eine bevorzugt horizontale und im wesentlichen senkrecht zur Öffnungsrichtung der Ausnehmung angeordnete Achse drehbar gelagert ist. Ein Abdrehen ist dabei nach oben nur gegen eine definierte und wie bereits erwähnt bevorzugt einstellbare Kraft unter Freigeben des Bereiches nach oben ermöglicht. Die Rückhaltenase kann mit einer Schenkelfeder, mit einer Elastomerfeder oder mit einer Spiralfeder oder mit einer Kombination derartiger federnder Elemente zur den Bereich abschliessenden Rotationsposition verspannt sein, wobei diese Verspannung insbesondere bevorzugt einstellbar ist, so dass ein Sicherheitsauslösen nur bei einer Kraft von mehr als 80-250 N erfolgt. Eine weitere analoge Ausführungsform des Stockgriffes ist dadurch gekennzeichnet, dass die Rückhaltenase verschieblich gelagert ist, wobei ein Verschieben unter Freigeben des Bereiches gegen eine definierte und bevorzugt einstellbare Kraft wie angegeben nach oben ermöglicht ist, und wobei bevorzugt die Kraft über eine Feder oder ein federndes Element gewährleistet ist.

Eine Sicherheitsauslösung kann übrigens auch über ein Ausweichen im Bereich der hakenartigen Vorrichtung realisiert werden. Die hakenartige Vorrichtung kann dafür so ausgestaltet werden, dass sie unter freigeben des Bereiches zur Handseite gegen eine elastische Kraft um eine Achse abgekippt oder verschoben werden kann. Alternativ oder zusätzlich ist es möglich schlitzseitig an der hakenartigen Vorrichtung einen federnden Bereich vorzusehen. Dieser federnde Bereich kann z.B. über eine Blattfeder oder einen elastischen Abschnitt (gezielt elastischer weicher Kunststoffabschnitt o.ä.) realisiert werden.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: unterschiedliche Ansichten eines Stockgriffes, wobei in a) eine seitliche Ansicht in teilweiser Transparenz, in b) eine Ansicht von hinten (Handseite), in c) eine Explosionsdarstellung in seitlicher Ansicht, in d) ein Schnitt entlang der Linie A-A in Figur 1c), in e) eine Explosionsdarstellung in einem Schnitt entlang der Linie A-A in Figur 1c), in f) eine perspektivische Explosionsansicht, und in g) eine Alternative einer hakenartigen Vorrichtung mit Sicherheitsauslöseelement am Haken dargestellt ist;
- Fig. 2: eine Handhaltevorrichtung mit einer Schlaufe zwischen Daumen und Zeigefinger;
- Fig.: 3 a)-c) unterschiedliche Ausführungsbeispiele von Handhaltevorrichtungen mit Schlaufen zwischen Daumen und Zeigefinger;
- Fig. 4: unterschiedliche Ansichten eines Stockgriffes, wobei in a) eine seitliche Ansicht mit eingesetztem Feststellblock dargestellt ist, in b) eine seitliche Ansicht ohne Feststellblock dargestellt ist, und in c) ein Feststellblock für sich allein dargestellt ist;
- Fig. 5: verschiedene Varianten eines Stockgriffes analog zu Fig. 4, wobei in a) eine Sicherheitsauslösung ohne separates Sicherheitsauslöseelement dargestellt ist, in b) eine Sicherheitsauslösung mit verschieblich gelagertem Sicherheitsauslöseelement dargestellt ist, in c) eine Sicherheitsauslösung mit drehbar gelagertem Sicherheitsauslöseelement dargestellt ist, in d) eine Sicherheitsauslösung mit einem als Ganzes elastisch deformierbaren Sicherheitsauslöseelement dargestellt ist, in e) eine Sicherheitsauslösung dargestellt ist, in welcher das Sicherheitsauslöseelement auf der Innenseite der hakenartigen Vorrichtung angeordnet ist, und in f) eine Sicherheitsauslösung mit einer als Ganzes kippbaren hakenartigen Vorrichtung dargestellt ist;
- Fig. 6: den gesamten Stockgriff 1, wobei in a) eine Ansicht von der Seite dargestellt ist, in b) eine Ansicht von hinten, in c) ein axialer Schnitt entlang der Linie B-B von b), und d) zeigt eine Ansicht von oben auf den Stockgriff; und
- Fig. 7: den Feststellblock 6 zusammen mit den diesen Feststellblock 6 im Stockgriff 1 befestigenden Elementen von der Seite, b) eine Ansicht von hinten, c) einen Schnitt entlang der Linie A-A in b) und 7d) zu guter letzt eine Ansicht von oben.

### WEGE ZUR AUSFÜHRUNG DER ERFINDUNG

In den Figuren 1a)-f) sind unterschiedliche Ansichten eines Stockgriffes dargestellt. Der Stockgriff 1 umfasst einen Griffkörper 3, welcher üblicherweise aus einem Kunststoffmaterial in einem Spritzgussverfahren hergestellt wird. Von unten verfügt der Griffkörper 3 über eine Ausnehmung oder einen Hohlraum 5, in welchen der Stock, welcher beispielsweise aus einem Aluminiumrohr, einem Carbon- oder einem Glasfaserrohr gebildet wird, eingeschoben und darin befestigt werden kann.

An seinem oberen Ende verfügt der Stockgriff 1 über eine Ausnehmung 4, welche von der Handseite 43 her gewissermassen als Sackloch ausgebildet ist. In dieser Ausnehmung 4, welche typischerweise eine Höhe im Bereich von 10 - 30 mm aufweist, und eine Breite von 3-20 mm, ist ein Feststellblock 6 vorgesehen. Dieser Feststellblock 6 ist in der Ausnehmung 4 verschieblich geführt, wobei er über eine Feder 7 in Richtung zur Öffnung der Ausnehmung 4 verspannt ist. Bei der Feder 7 handelt es sich um eine Spiralfeder, welche einerseits in der Ausnehmung in einer Anschlagbohrung 8, welche als zylindrisches Sackloch ausgestaltet ist, und andererseits an einem Führungsdorn 19 am Feststellblock 6, geführt ist.

Die Ausnehmung 4 verfügt zudem über zwei durchgehende Langlöcher 17, welche seitlich aus dem Griffkörper 3 herausführen. Der Feststellblock 6 seinerseits verfügt in diesen Regionen über Bohrungen, in welchen auf jeder Seite jeweils ein Betätigungsknopf 9 befestigt werden kann. Der Betätigungsknopf 9 verfügt jeweils über einen zum Feststellblock 6 gerichteten Steg 20, und wird bei eingeschobenem Feststellblock 6 von aussen durch die genannten seitlichen Langlöcher 17 im Feststellblock 6 befestigt, wobei dafür jeweils eine Schraube oder ein Befestigungsstift 21 verwendet werden kann. Dies führt dazu, dass der Betätigungsknopf 9 von aussen über Manipulationen der Betätigungsknöpfe 9 verschoben werden kann. Dies derart, dass in der normalen Position der Feststellblock 6 infolge der Kraft der Feder 7 in der maximalen Position zur Handseite liegt, wobei diese maximale Position vorzugsweise durch das handseitige Ende des Langloches 17 bestimmt wird. Von aussen kann der Feststellblock 6 gegen die Kraft der Feder in die Ausnehmung 4 hinein geschoben werden, wobei dadurch der Feststellmechanismus für die Handhaltevorrichtung freigegeben wird.

Die eigentliche Halterung der Handhaltevorrichtung an einem derartigen Stockgriff wird über eine hakenartige Vorrichtung gewährleistet. Diese besteht aus einem Haltedorn 14, welcher handseitig angeordnet ist. Der Haltedorn 14 ist vom eigentlichen Stockgriff leicht zur Hand hin abgesetzt, wobei dazwischen ein Schlitz gebildet wird, welcher typischerweise eine Tiefe von wenigstens 10 mm aufweist.

Zur einfacheren Montage ist der Haltedorn 14 mit einer Befestigungsplatte 16 verbunden oder mit dieser einstückig ausgebildet. Die Befestigungsplatte 16 liegt unterhalb vom Haltedorn 14 und kann in einer dafür vorgesehenen Ausnehmung im Stockgriff 3 eingesetzt und darin befestigt werden. Diese modulare Aufbauweise ist bevorzugt, da somit der Haltedorn 14, welcher naturgemäss vor der Ausnehmung 4 angeordnet ist, aufgesetzt werden kann, wenn die Elemente, welche in der Ausnehmung 4 angeordnet werden müssen, in die Ausnehmung 4 eingesetzt worden sind.

Der Feststellblock 6 seinerseits verfügt ebenfalls über eine Ausnehmung 24, welche seitlich und unten begrenzt ist, nach oben aber offen ist. In der Ausnehmung 24 ist das Sicherheitsauslöseelement 12 beweglich gelagert angeordnet. Das Sicherheitsauslöseelement 12 ist dazu mit einem Achsstift 22 im Feststellblock 6 drehbar gelagert. Dies wiederum gegen eine Federkraft, wobei in diesem Fall eine Schenkelfeder 10 vorgesehen ist. Diese Schenkelfeder liegt einerseits auf dem Boden der Ausnehmung 24 auf, und andererseits auf der Rückseite des Sicherheitsauslöseelementes 12. Das Sicherheitsauslöseelement 12 wird somit durch die Federkraft in seiner geschlossenen Position gehalten, das heisst in jener Position, in welcher die Rückhaltenase 11 des Sicherheitsauslöseelementes 12 zusammen mit dem Haltedorn 14 einen abgeschlossenen Bereich 15 definiert, in welchen die Schlaufe der Handhaltevorrichtung zu liegen kommt. Es ist auch möglich, an Stelle der Schenkelfeder 10 eine Spiralfeder oder eine Elastomerfeder o.ä. oder Kombinationen von solchen federnden Elementen zu verwenden, welche dann beispielsweise in Wirkverbindung mit der rückseitigen Wand der Ausnehmung 24 steht. Die Verwendung einer Spiralfeder kann insbesondere bei niedrigen Temperaturen vorteilhaft sein, und erlaubt ausserdem eine Einstellung der Rückhaltekraft der Nase 11. Das Sicherheitsauslöseelement 12 kann nach unten hin, wie dies insbesondere in Figur 1c) und f) erkannt werden kann, nach unten über eine Kerbe verfügen, damit das Kabel besser im Bereich 15 gefangen ist.

Wie bereits erwähnt, verfügt die Handhaltevorrichtung über eine Schlaufe 33, welche über den Haltedorn 14 geführt wird. Wird die Schlaufe 33 von oben über den Haltedorn geführt und nach unten gezogen, so verschiebt sich der gesamte Feststellblock 6 in die Ausnehmung 4 hinein, denn die schräge obere Flanke des Sicherheitsauslöseelementes 12 schiebt bei einem Druck von oben nach unten den Feststellblock 6 gegen die Federkraft nach hinten, und der Spalt zwischen Haltedorn und Griffkörper wird freigegeben. Hat die Schlaufe den Bereich 15 erreicht, schnellt der gesamte Feststellblock infolge der Federkraft der Feder 7 wieder gegen den Haltedorn 14, und der Bereich 15 wird geschlossen. Somit erfolgt eine automatische Befestigung/Einrastung der Handhaltevorrichtung am Griffkörper, ohne dass weitere Manipulationen erforderlich wären.

Soll die Schlaufe der Handhaltevorrichtung wieder aus dem Schlitz zwischen Haltedorn und Griffkörper entfernt werden, so kann der gesamte Feststellblock 6 über die Betätigungsknöpfe 9 gegen die Federkraft nach oben verschoben werden, wobei die Nase 11 den Bereich 15 freigibt.

Zusätzlich zu dieser automatischen Befestigung der Handhaltevorrichtung am Griffkörper ist ein Mechanismus einer Sicherheitsauslösung vorgesehen. Dazu ist das Sicherheitsauslöseelement 12 gegen eine Federkraft nach oben zu öffnen, dies bei vollständig zum Haltedorn geschobenem Feststellblock. Erfolgt eine starke Kraft an der Schlaufe nach oben (beispielsweise bei einem Sturz) so dreht sich das Sicherheitsauslöseelement 12 um die Achse 13 derart, dass der Bereich 15 freigegeben wird und somit die Schlaufe und entsprechend die Handhaltevorrichtung vom Griffkörper freigegeben wird.

Der Sicherheitsmechanismus kann, wie dies in Figur 1 g) dargestellt ist, auch am Haltedorn vorgesehen werden. Dazu verfügt der Haltedorn über eine Ausnehmung 41, in welcher das Sicherheitsauslöseelement 12 drehbar um eine Achse 13 gelagert ist. Wiederum ist eine Feder 7, hier eine Spiralfeder, vorgesehen, welche die notwendige Auslösekraft festlegt. In diesem Falle ist es beispielsweise möglich, die Rückstellkraft der Feder 7 über eine Schraube, welche handseitig von aussen am Haltedorn betätigt werden kann, einzustellen. Die Schraube kann beispielsweise eingeschraubt werden, so dass die Feder verkürzt wird, und somit die Rückstellkraft der Feder erhöht wird.

Figur 2 zeigt eine Handhaltevorrichtung, welche gemäss der Erfindung ausgestaltet ist. Die Handhaltevorrichtung ist als Handschuh 25 ausgestaltet, und dieser Handschuh 25 verfügt grundsätzlich über eine Befestigungsführung, wie sie in der DE 19751978 C2 beschrieben ist. In Bezug auf die Details dieser Befestigungsführung, welche u.a. eine umlaufende Befestigungsvorrichtung 31 umfasst sowie Einstellungsmittel 32, welche beispielsweise als Klettverschluss ausgebildet sein können, wird auf die DE 19751978 C2 verwiesen.

An Stelle des in der DE 19751978 dargestellten, hakenartigen Verbindungselementes ist nun aber im Sattelbereich zwischen Daumen 26 und Zeigefinger 27 eine Schlaufe 33 angeordnet. Die Schlaufe ist aus Kabel gefertigt, beispielsweise rostfreiem Stahl, ummantelten Kunstfasern wie Aramid, Dyneema® o.ä. mit einer Dicke von 1.5 mm, es handelt sich um ein gedrehtes Kabel, welches gegebenenfalls mit einer Beschichtung aus Kunststoff oder Metall versehen sein kann, oder um welches ein Röhrchen aus Messing gelegt sein kann, oder welches über eine Ummantelung aus z. B. thermoplastisch angeformtem oder geflochtenem Kunststoff verfügt.

Die Schlaufe 33 sollte derart an der Handhaltevorrichtung befestigt sein, dass die beim Gebrauch des Stocks auftretenden Kräfte gut auf die Hand verteilt werden. Dies ist bei einer Handhaltevorrichtung gemäss Figur 2 gewährleistet. Alternative Möglichkeiten sind in Figur 3 dargestellt. In Figur 3a) ist ein Kabel 35 zunächst auf der einen Seite in der Handinnenfläche an einer Befestigung 36 fixiert. Er wird anschliessend durch eine Führungshülse 34 zum Sattel zwischen Zeigefinger und Daumen 26 geführt. Die eigentliche Schlaufe 33 liegt dort frei und das Kabel 35 wird wiederum durch die Führung 34 nach unten geführt. Am unteren Ende der Führungshülse 34 ist eine Umlenkung 37 vorgesehen sowie eine Befestigung 38, an welcher das Kabel 35 variabel eingestellt werden kann (vergleiche Pfeil). So kann auf den Benutzer angepasst die Länge der Schlaufe 31 eingestellt werden und die auftretenden Kräfte werden gut auf den Handschuh verteilt. Ausserdem ist es möglich, das Kabel 35 vollständig zurückzuziehen, so dass keine Schlaufe 33 mehr nach aussen tritt. Letzteres ist insbesondere dann vorteilhaft, wenn der Handschuh nicht in Zusammenwirkung mit dem Stockgriff verwendet werden soll. Im Gegensatz zu anderen Lösungen, bei welchen Verbindungselemente vom Handschuh entfernt werden müssen, ist diese Lösung vorteilhaft, weil das Verbindungselement, die Schlaufe, nicht von der Handhaltevorrichtung entfernt werden muss, sondern in dieser versteckt wird.

Eine andere Möglichkeit ist in Figur 3b) dargestellt. Hier ist das Kabel 35 als umlaufendes Kabel ausgestaltet, welches an seinem unteren Ende an einem Knopf 39 in seiner Länge eingestellt ist. Es kann ein weiterer weiter unten angeordneter Knopf 40 vorgesehen werden, über welchen das Kabel 35 gezogen werden kann, wenn die Schlaufe versteckt werden soll.

Zuletzt ist in Figur 3c) eine Möglichkeit dargestellt, bei welcher das Kabel an der unteren Seite über die Mittel 36 fixiert ist. Die Schlaufe 33 kann hier in ihrer Länge nicht verstellt werden. Um dennoch die Schlaufe bei Nichtgebrauch verstecken zu können, ist eine kleine Tasche im Sattelbereich zwischen Daumen und Zeigefinger vorgesehen. In diese Tasche 41, welche nach unten über eine Öffnung verfügt, kann die Schlaufe 33 bei Nichtgebrauch eingeschoben werden und ist so aus dem Weg.

Es ist auch möglich, als Handhaltevorrichtung 25 eine Handschlaufe zu betrachten, welche über einen Handschuh oder über die nackten Hände getragen wird, und welche über eine Schlaufe 33 verfügt. Wird eine konventionelle Handschlaufe verwendet, so dient der Mechanismus als Sicherheitsauslösung, wird eine Handschlaufe verwendet, welche an der Hand befestigt wird (i.d.R. indem die Handschlaufe sowohl um das Handgelenk als auch zwischen Daumen und Zeigefinger geführt wird, und z.B. mit einem Klettverschluss befestigt wird), so ist die Verwendung äquivalent zur Handschuhlösung wie oben angegeben.

Ein weiteres Ausführungsbeispiel ist in Figur 4 dargestellt, wobei hier nicht ein alpiner Stockgriff dargestellt ist, sondern eher ein Langlauf-Stockgriff oder ein Nordic-Walking-Stockgriff. In diesem Fall ist die hakenartige Vorrichtung 14 nicht separat vom Griffkörper 3 ausgebildet, sondern bildet Bestandteil des Griffkörpers. Die hakenartige Vorrichtung wird durch einen Schlitz, welcher im Griffkörper 3 vorgesehen ist, realisiert. Entsprechend ist die Ausnehmung 4, welche zur Aufnahme des Feststellblockes 6 vorgesehen ist, von oben durchgeführt. In diesem Ausführungsbeispiel ist nun der Feststellblock 6 zudem nicht verschieblich sondern drehbar gelagert, dies um eine Achse 44. Der Betätigungsknopf 9 ist entsprechend oberhalb angeordnet und ein Kippen des Feststellblockes 6 führt zu einer Freigabe des eingeschlossenen Bereiches 15. Im Ausführungsbeispiel gemäss Figur 4 ist zur Verspannung des Feststellblockes 6 eine Blattfeder 7 in einer entsprechenden Ausnehmung 46 im Feststellblock 6 vorgesehen. Am Feststellblock 6 ist eine Rückhaltenase 11 angeformt, wobei im Fall des Ausführungsbeispieles gemäss Figur 4 diese Nase 11 über eine Hinterschneidung verfügt. Entsprechend ist in diesem Ausführungsbeispiel keine Sicherheitsauslösung vorgesehen, es ist vielmehr so, dass bei einem starken Zug der Schlaufe nach oben aus dem Schlitz heraus, sich die Schlaufe in der Vorrichtung festbeisst.

Es muss darauf hingewiesen werden, dass es auch möglich ist, den gesamten oberen Bereich des Stockgriffes 1 drehbar oder verschieblich auszugestalten, solange die Möglichkeit einer automatischen Einrastung gegeben ist. Es ist also nicht notwendig, dass, wie im Ausführungsbeispiel gemäss Figur 4 (aber gleichermassen auch im Ausführungsbeispiel gemäss Figur 1) eine Ausnehmung vorgesehen ist, sondern es ist auch möglich, den gesamten Feststellblock 6 als obersten Bereich oder respektive als Kopf des Stockgriffes auszubilden und diesen entweder verschieblich oder drehbar zu lagern.

In Figur 5 sind andere Ausführungsbeispiele auf Basis des Ausführungsbeispieles gemäss Figur 4 dargestellt.

In Figur 5a) ist die Möglichkeit dargestellt, die Nase 11 mit einer nach oben gerichteten Flanke zu versehen. Tritt bei diesem Ausführungsbeispiel ein starker Zug nach oben aus dem Schlitz heraus auf, so wird sich der Feststellblock 6 Drehen und es ist somit eine Sicherheitsauslösung gewährleistet.

Eine spezifischere Sicherheitsauslösung ist in Figur 5b) dargestellt. Hier ist das Sicherheitsauslöseelement 12 als verschiebliche Nase ausgebildet, welche in einer Bohrung im Feststellblock 6 geführt und gegen eine Spiralfeder 49 verspannt ist. Hier verschiebt sich das gesamte Sicherheitsauslöseelement 12, an welchem die Nase 11 angeformt ist, bei starkem Zug aus dem Schlitz heraus in den Feststellblock 6 hinein und gibt somit den Bereich 15 frei.

Eine alternative Sicherheitsauslösung ist in Figur 5c) dargestellt. Hier ist das Sicherheitsauslöseelement 12 um eine Achse 13 drehbar und gegen eine Feder 49 verspannt gelagert. Hier kippt das gesamte Sicherheitsauslöseelement 12, an welchem die Nase 11 angeformt ist, bei starkem Zug an einer Schlaufe aus dem Schlitz heraus in den Feststellblock 6 hinein und gibt dabei den Bereich 15 frei.

Eine weitere Alternative ist in Figur 5d) dargestellt. Hier ist das Sicherheitsauslöseelement 12 als Blattfeder-ähnliches Element ausgebildet, wobei es sich aber auch um ein elastomeres Element handeln kann. Dieses ist als Ganzes beweglich und die von diesem Element gebildeten Nase 11 gibt infolge der Deformation des gesamten Elementes 12 bei starkem Zug einer Schlaufe aus dem Schlitz heraus in Bereich 15 frei.

Ein anderer Ansatz wird im Ausführungsbeispiel gemäss Figur 5e) verwendet. Hier ist die Sicherheitsauslösung auf der Seite der hakenartigen Vorrichtung 14 vorgesehen. Dazu ist in der hakenartigen Vorrichtung 14 innenseitig eine Aussparung vorgesehen, in welcher wiederum ein Blattfeder-ähnliches Element 12 angeordnet ist. Bei einer starken Kraft gibt dieses zur hakenartigen Vorrichtung 14 nach und gibt somit den Bereich 15 im Sinne einer Sicherheitsauslösung ebenfalls frei.

Ein weiterer Ansatz ist in Figur 5f) dargestellt. Hier ist die gesamte hakenartige Vorrichtung 14 um eine Achse 50 drehbar gelagert. Tritt eine starke Kraft aus dem Schlitz heraus auf, so dreht sich die gesamte hakenartige Vorrichtung 14 im Sinne des dargestellten Pfeiles ab und gibt somit den Bereich 15 frei. Die drehbare Lagerung der hakenartigen Vorrichtung 14 ist ebenfalls beispielsweise über eine Spiralfeder gegen eine einstellbare Kraft gewährleistet.

In den Figuren 6 und 7 ist ein weiteres Ausführungsbeispiel nach der Erfindung dargestellt. In Figur 6 ist der gesamte Stockgriff 1 dargestellt, wobei in Figur 6a) eine Ansicht von der Seite dargestellt ist, in Figur 6b) eine Ansicht von hinten, das heisst von der Handseite (Pfeil 43 in Figur 6a). In Figur 6c ist ein axialer Schnitt entlang der Linie B-B von Figur 6b) dargestellt, und Figur 6d) zeigt eine Ansicht von oben auf den Stockgriff.

Der Stockgriff 1 für einen alpinen Skistock verfügt wiederum über einen Griffkörper 3 sowie über einen Hohlraum 5, welcher zur Aufnahme des Stockrohres (nicht dargestellt) dient.

Der Haltedorn 14 ist in diesem Fall einstückig mit dem Griffkörper 3 ausgebildet, wie dies aus Figur 6c) ersichtlich wird. Es ist aber auch hier möglich, den Haltedorn 14 als separates Element auszubilden im Sinne der Figur 1f) und der darin dargestellten Elemente 14 und 16.

Der Griffkörper 3 verfügt über eine nach oben offene Ausnehmung 4, in welcher ein Feststellblock 6 angeordnet ist. Der Feststellblock 6 ist im Detail in Figur 7 dargestellt.

Der Feststellblock 6 verfügt auf der Oberseite über einen Auslöseknopf 61, welcher weiter unten beschrieben werden soll. Die rückseitige ergonomische Ausbildung des oberen Bereiches des Stockgriffes 1 wird in diesem Fall ebenfalls durch den Feststellblock 6 gebildet, dieser verfügt nämlich seitlich des Hakens 14 über zwei Vorsprünge 59, welche den Haltedorn 14 im oberen Bereich gewissermassen umgreifen.

So wird der Haltedorn 14 optimal in der Aussenkontur des Stockgriffes 1 eingebettet, und wird nicht als störend empfunden respektive es können Verletzungen vermieden werden. Trotzdem verbleibt eine ideale Einführungsöffnung von oben für eine Kabelschlaufe 33, wie in Figur 2 dargestellt.

Im Feststellblock 6 ist ein Stift 57 angeordnet, welcher dem selbsttätigen Einrasten beispielsweise einer Kabelschlaufe 33 dient. Der Stift 57 ist im wesentlichen horizontal angeordnet sowie parallel zur Richtung des Pfeiles 43. Er ist im Feststellblock 6 in einer spezifisch dafür vorgesehenen Ausnehmung 60 verschieblich gelagert, wobei über eine Spiralfeder 58 der Stift 57 gegen den Haltedorn 14 verspannt ist. Der Stift 57 verfügt über eine Rückhaltenase 16, welche bevorzugtermassen von oben abgeschrägt und nach unten im wesentlichen horizontal ausgebildet ist, so dass zum Beispiel eine von oben eingeführte Kabelschlaufe 33 oder Öse den Stift 57 gegen die Federspannung der Spiralfeder 58 nach hinten verschiebt und die Kabelschlaufe unter dem Stift 57 im Bereich 15 gefangen wird.

Figur 7a) zeigt den Feststellblock 6 zusammen mit den diesen Feststellblock 6 im Stockgriff 1 befestigenden Elementen in einer gesamten Ansicht von der Seite. Figur 7b) zeigt eine Ansicht von hinten, das heisst von der Richtung des Pfeiles 43 in Figur 6a), und Figur 7c) einen Schnitt entlang der Linie A-A in Figur 7b). Figur 7d) zu guter letzt zeigt eine Ansicht von oben.

Der gesamte Feststellblock 6 wird im Stockgriff 1 in der nach oben offenen Ausnehmung 4 gehalten. Dazu verfügt die Ausnehmung 4 über eine Durchgangsbohrung zum Hohlraum 5. Am Feststellblock 6 ist über eine Achse 56 ein Halterungsstift 54 angeschlagen, welcher durch diese Durchgangsbohrung in den Hohlraum 5 hineinragt. Der Halterungsstift 54 verfügt auf der oberen Seite über ein Auge 55 zur drehbaren Befestigung am Feststellblock 6 mit der Achse 56. An seinem unteren Ende ist der Halterungsstift 54 mit einem Gewinde versehen.

Der Halterungsstift 54 respektive der daran befestigte Feststellblock 6 wird unter Zuhilfenahme eines an der oberen Decke des Hohlraumes 5 anliegenden Anschlagselementes 52 mit einer Spiralfeder 51, welche einerseits von unten am Anschlagselement 52 auf einer entsprechend vorgesehenen Schulter aufliegt und andererseits von oben auf einer Unterlagsscheibe 64 aufliegt, welche über eine Stellmutter 53, welche auf das Gewinde des Halterungsstiftes 54 von unten aufgeschraubt wird, nach unten verspannt.

Diese Konstruktion verfügt u.a. über folgende Vorteile:
- Erstens ist die Montage des als gesamte Einheit hergestellten Feststellblockes 6 sehr einfach. Er kann von oben in die Ausnehmung 4 im Stockgriff 1 eingeschoben werden, wobei der am Feststellblock 6 vorgesehene Halterungsstift 54 durch die Durchgangsbohrung zwischen der Ausnehmung 4 und dem Hohlraum 5 in durchgeschoben wird. Anschliessend kann von unten im Hohlraum 5 zunächst das Anschlagselement 52, und dann die Spiralfeder 51 über den Halterungsstift 54 geschoben werden, und zu guter letzt die Unterlagsscheibe und die Stellmutter 53 kann auf das Gewinde des Halterungsstiftes 54 aufgeschraubt werden. Die über die Spiralfeder 51 auf den Feststellblock 6 ausgeübte federelastische Halterungskraft nach unten kann eingestellt werden, indem die Stellmutter 53 mehr oder weniger nach oben geschraubt wird oder durch den Einbau unterschiedlicher Federn mit unterschiedlicher Federkonstante oder den Änderung der Vorspannung durch Distanzhalter. Zu guter letzt kann seitlich durch die Bohrung 45 des Griffkörpers respektive durch die Bohrung 48 des Feststellblockes 6 eine Drehachse 44 eingeschoben werden, wodurch anschliessend der Feststellblock 6 um die Drehachse 44 drehbar in der Ausnehmung 4 gelagert ist.
- Zweitens ergibt sich durch diese Konstruktion eine einstellbare Notfallauslösung des gesamten Feststellblockes 6. Wird nämlich auf die Rückhaltenase 11 durch eine Kabelschlaufe 33 oder eine Öse von unten eine übermässige Kraft ausgeübt (beispielsweise bei einem Sturz), so dreht sich der gesamte Feststellblock 6 um die Drehachse 44 beispielsweise in Figur 6c) respektive in Figur 7c) im Gegenuhrzeigersinn. Dies soweit, bis der Bereich 15 freigegeben wird und die Kabelschlaufe 33 respektive die Öse aus dem Haken freigegeben wird. Vorteilhaft an dieser Konstruktion ist nun unter anderem, dass die Auslösekraft in sehr einfacher Weise eingestellt werden kann, indem z.B. das Stockrohr aus dem Hohlraum 5 entfernt wird, und von unten die Stellmutter 53 mit einem entsprechenden Werkzeug den Bedürfnissen entsprechend eingestellt wird. Weiter ist denkbar, dass die Verstellung der Feder über eine im oder unterhalb der Griffbereiches eingelassene Verstelleinrichtung z.B. in Form einer teilweise freiliegenden Rändelmutter vorgenommen werden, kann, so dass die Demontage des Griffes nicht notwendig ist, um die Auslösekraft zu verändern. Durch die Verwendung einer Spiralfeder 51 ist auch unter verschiedensten Temperaturbedingungen diese Sicherheitsauslösung gewährleistet, und ausserdem ist die Spiralfeder 51 derart gut im Inneren des Stockgriffes 1 versteckt, dass Verschmutzungen, Vereisungen oder ähnliches ausgeschlossen werden können.

Soll die über den Haltedorn 14 geschobene Kabelschlaufe oder Öse aus dem Bereich 15 unter normalen Bedingungen freigegeben werden, so ist dafür ein Auslöseknopf 61 auf der Oberseite im Feststellblock 6 vorgesehen. Im Feststellblock 6 ist eine Drehachse 62 horizontal und quer zur Richtung des Stiftes 57 angeordnet. Das den Auslöseknopf 61 bildende Element ist um diese Achse kippbar (in Figur 6c im Uhrzeigersinn) innerhalb des Feststellblockes 6 gelagert. Weiterhin ist im Stift 57 ebenfalls quer zum Stift 57 und horizontal ein Führungsstift 63 angeordnet. Dieser Führungsstift 63 ist ebenfalls im den Auslöseknopf 61 bildenden Element gelagert.

Wird der Auslöseknopf 61, welcher einstückig mit den seitlichen Vorsprüngen 59 ausgebildet ist, entweder im Bereich 61 oder an den Vorsprüngen 59 nach unten gedrückt, beispielsweise durch den Daumen der den Stock ergreifenden Hand, so kippt das den Auslöseknopf bildende Element als Ganzes leicht nach unten und schiebt dadurch bei der Drehung um die Drehachse 62 den Stift 57 über den Führungsstift 63 gegen die Federkraft der Spiralfeder 58 nach innen, gibt damit der Bereich 15 nach oben frei und dadurch auch eine darin gefangene Schlaufe.

Diese Konstruktion ist insofern von grossem Vorteil, als die Vorsprünge 59 für die Betätigung der gewollten Auslösung ideal positioniert sind, aber ein ungewolltes Auslösen dennoch vollständig vermieden werden kann.

### BEZUGSZEICHENLISTE

- 1: Stockgriff
- 3: Griffkörper
- 4: Ausnehmung in 3
- 5: Hohlraum in 3 für Stockrohr
- 6: Feststellblock
- 7: Feder
- 8: Anschlagbohrung für 7
- 9: Betätigungsknopf
- 10: Schenkelfeder
- 11: Rückhaltenase
- 12: Sicherheitsauslöseelement
- 13: Achse von 12
- 14: Haltedorn
- 15: Bereich für befestigte Schlaufe/Öse
- 16: Befestigungsplatte
- 17: Langloch für Führung von 9
- 19: Führungsdorn für 7
- 20: Steg
- 21: Befestigungsstift/-schraube
- 22: Achsstift
- 23: Bohrung in 6 für 22
- 24: Ausnehmung in 6
- 25: Handschuh
- 26: Daumen
- 27: Zeigefinger
- 28: Mittelfinger
- 29: Ringfinger
- 30: kleiner Finger
- 31: umlaufende Befestigungsvorrichtung
- 32: Einstellungsmittel für 31
- 33: Kabelschlaufe
- 34: Führungshülse
- 35: Kabel
- 36: Befestigung von 35
- 37: Umlenkung von 35
- 38: längenvariable Befestigung von 35
- 39: Knopf für herausgefahrene Stellung
- 40: Knopf für zurückgezogene Stellung
- 41: Tasche für 33
- 42: Ausnehmung in 14
- 43: Handseite
- 44: Drehachse von 6
- 45: Bohrung in 3 für 44
- 46: Ausnehmung für Feder
- 47: Führungsschlitz für Feder
- 48: Bohrung in 6 für 44
- 49: Spiralfeder
- 50: Drehachse von 14
- 51: Spiralfeder
- 52: Anschlagselement
- 53: Stellmutter
- 54: Halterungsstift
- 55: Auge von 54
- 56: Achse
- 57: Stift
- 58: Spiralfeder
- 59: seitliche Vorsprünge von 6
- 60: Ausnehmung in 6 für 57
- 61: Auslöseknopf
- 62: Drehachse für 61
- 63: Führungsstift für 57
- 64: Unterlagsscheibe

## Patentansprüche

1. Handhaltevorrichtung (25) wie beispielsweise eine an der Hand befestigbare Handschlaufe oder ein Handschuh, welche Handhaltevorrichtung (25) zwischen Daumen und Zeigefinger über eine bewegliche Schlaufe (33) verfügt, welche zur Befestigung der Handhaltevorrichtung an einer hakenartigen Vorrichtung (14) eines Stockgriffes geeignet ist, wobei die Schlaufe (33) im wesentlichen unbeweglich an der Handhaltevorrichtung (25) befestigt ist, die Schlaufe in sich aber flexibel und beweglich ausgebildet ist, wobei es sich bei der Schlaufe um eine Schlaufe aus einem flexiblen Material handelt, welches eine genügende Eigensteifigkeit aufweist, so dass es in einer Position im Raum zwischen Daumen und Zeigefinger stabilisiert ist, wobei der hervorstehende Teil der Schlaufe (33) an der Handhaltevorrichtung (25) im wesentlichen in der Ebene angeordnet ist, welche bei geöffneter und ausgestreckter Hand durch Daumen und Zeigefinger definiert wird, und wobei die Schlaufe (33) in Ruheposition im wesentlichen halbrund oder halboval ausgebildet ist.

2. Handhaltevorrichtung (25) nach Anspruch 1, **dadurch gekennzeichnet, dass** die Schlaufe (33) aus einem Kabel oder einer flexiblen Kunststoffschnur mit Eigensteifigkeit besteht.

3. Handhaltevorrichtung (25) nach einem der vorangehenden Ansprüche, **dadurch gekennzeichnet, dass** es sich um einen Handschuh handelt.

4. Handhaltevorrichtung (25) nach einem der Ansprüche 1-2, **dadurch gekennzeichnet, dass** es sich um eine Handschlaufe handelt, welche über drei Öffnungen verfügt und welche an der Hand insbesondere bevorzugt unter Zuhilfenahme eines Klettverschluss ist befestigt werden kann, wobei eine erste Öffnung für den Daumen vorgesehen ist, eine zweite Öffnung für die anderen Finger respektive den Handrücken, und eine dritte Öffnung der Handschlaufe für das Handgelenk.

5. Handhaltevorrichtung (25) nach einem der vorangehenden Ansprüche, **dadurch gekennzeichnet, dass** es sich bei der Schlaufe (33) um eine Schlaufe aus einem geflochtenen Kunststoffmaterial, insbesondere bevorzugt auf Basis von Polyethylen, Polyamid, Polypropylen, Aramid oder einer Kombination dieser Materialien.

6. Handhaltevorrichtung (25) nach einem der vorangehenden Ansprüche, **dadurch gekennzeichnet, dass** die Schlaufe (33) eine Dicke von 1-5 mm, bevorzugt von 2-3 mm aufweist.

7. Handhaltevorrichtung (25) nach einem der vorangehenden Ansprüche, **dadurch gekennzeichnet, dass** die Schlaufe (33) zwischen 5-20 mm, insbesondere bevorzugt zwischen 5-10 mm über den Sattelbereich zwischen Zeigefinger und Daumen hervorsteht.

8. Handhaltevorrichtung (25) nach einem der vorangehenden Ansprüche, **dadurch gekennzeichnet, dass** die Länge der Schlaufe (33) einstellbar ausgestaltet ist, wobei es insbesondere bevorzugt möglich ist, die Schlaufe bei Nichtgebrauch im wesentlichen vollständig in oder an den Handschuh zu versenken.

9. Handhaltevorrichtung (25) nach einem der vorangehenden Ansprüche, **dadurch gekennzeichnet, dass** an der Handhaltevorrichtung (25) eine Nische oder Tasche vorgesehen ist, in welche die Schlaufe (33) bei Nichtgebrauch eingesteckt werden kann.

10. Handhaltevorrichtung (25) nach einem der vorangehenden Ansprüche, **dadurch gekennzeichnet, dass** das Material der Schlaufe (33) im nicht freiliegenden Bereich mit beiden Enden wenigstens über eine Länge von 2-15 cm, insbesondere bevorzugt von wenigstens 5 cm in, an und/oder als Zwischenschicht der Handhaltevorrichtung (25) verklebt, eingenäht, eingewoben oder sonstwie zwischen den Aussenlagen der Handhaltevorrichtung (25) befestigt ist.

11. Handhaltevorrichtung (25) nach einem der vorangehenden Ansprüche, **dadurch gekennzeichnet, dass** das Material der Schlaufe über einen Bandstreifen, insbesondere aus gewobenen Textilmaterial auf Kunststoffbasis mit einer Breite zwischen 3-30 mm an der Handhaltevorrichtung (25) befestigt ist, wobei dieser Bandstreifen insbesondere bevorzugt aussenseitig an der Handhaltevorrichtung (25) aufgenäht oder mit dem Handschuh verklebt ist, und wobei der Bandstreifen weiterhin bevorzugt Handrücken und Handinnenfläche umlaufend im Sattel zwischen Daumen und Zeigefinger angeordnet ist.

12. Handhaltevorrichtung (25) nach einem der vorangehenden Ansprüche, **dadurch gekennzeichnet, dass** die Handhaltevorrichtung (25) als Handschuh ausgestaltet ist, in welchem in einer oder mehreren entsprechenden Ausnehmungen eine Handschlaufe angeordnet ist, welche über drei Öffnungen verfügt und welche an der Hand respektive am/im Handschuh insbesondere bevorzugt unter Zuhilfenahme eines Klettverschlusses befestigt werden kann, wobei eine erste Öffnung für den Daumen vorgesehen ist, eine zweite Öffnung für die anderen Finger respektive den Handrücken, und eine dritte Öffnung der Handschlaufe für das Handgelenk, wobei insbesondere bevorzugt die Handschlaufe derart im Handschuh angeordnet ist, dass sie von aussen über einen im Bereich des Handrückens angeordneten Klettverschluss eingestellt werden kann.

13. Handhaltevorrichtung (25) nach Anspruch 12, **dadurch gekennzeichnet, dass** die Handschlaufe vollständig aus dem Handschuh entnommen werden kann und ohne Handschuh verwendet werden kann.

14. Handhaltevorrichtung (25) nach einem der voranstehenden Ansprüche, **dadurch gekennzeichnet, dass** die Schlaufe (33) in Ruheposition im wesentlichen halbrund oder halboval ausgebildet istmit einem Durchmesser im Bereich von 3-10mm.

15. Handhaltevorrichtung (25) nach einem der voranstehenden Ansprüche zur Verwendung mit oder zusammen mit einem Stockgriff (1), insbesondere für Gehstöcke, Trekkingstöcke, Alpinskistöcke, Langlaufstöcke, Nordic-Walking-Stöcke, mit einem Griffkörper (3) und mit einer hakenartigen Vorrichtung (14) zur Befestigung einer Handhaltevorrichtung insbesondere in Form einer Handschlaufe oder eines Handschuhs, wobei im Bereich der hakenartigen Vorrichtung (14) verschiebliche oder verdrehbare Einrastmittel (6,11) derart angeordnet sind, dass eine im wesentlichen von oben in die hakenartige Vorrichtung (14) eingeschobene, schlaufen-, ring- oder ösenförmige Vorrichtung (33), welche an der Handhaltevorrichtung vorgesehen ist, selbsteinrastend in der hakenartigen Vorrichtung (14) fixiert wird, und wobei insbesondere bevorzugt die hakenartige Vorrichtung (14) am Stockgriff (1) handseitig im oberen Bereich angeordnet ist, und wobei die hakenartige Vorrichtung einen bevorzugt im wesentlichen parallel zur Stockachse angeordneten Haltedorn (14) oder Haltestift umfasst, welcher vom Griffkörper (3) unter Ausbildung eines Einführungsschlitzes zur Handseite abgesetzt oder als Einschnitt im Griffkörper (3) angeordnet ist, wobei die Tiefe des Einführungsschlitzes bevorzugtermassen grösser ist als die Breite und die Dicke des Haltedorns (14) oder Haltestiftes.

## Claims

1. A hand-retaining device (25), such as for example a glove or a hand strap which can be fastened on the hand, which hand-retaining device (25) has, between the thumb and forefinger, a flexible and/or movable loop (33) which is suitable for fastening the hand-retaining device on a hook-like device (14) of a pole grip wherein
the loop (33) is fastened in an essentially non-movable and/or non-flexible manner on the hand-retaining device (25), but the loop is itself of movable and/or flexible design, wherein the loop is made of a flexible material with a sufficient level of inherent rigidity to stabilize it in a position in the space between the thumb and forefinger,
wherein the projecting part of the loop (33) on the hand-retaining device (25) is arranged essentially in the plane which, when the hand is open and stretched out, is defined by the thumb and forefinger,
and wherein in the rest position, the loop (33) is of essentially semicircular or semi-oval form,.

2. The hand-retaining device (25) as claimed in claim 1, **characterized in that** the loop (33) comprises a cable or a flexible plastic cord with inherent rigidity.

3. The hand-retaining device (25) as claimed in one of the preceding claims, **characterized in that** it is a glove.

4. The hand-retaining device (25) as claimed in one of claims 1-3, **characterized in that** it is a hand strap which has three openings and which can be fastened on the hand in particular preferably with the aid of a touch-and-close fastener, a first opening being provided for the thumb, a second opening being provided for the other fingers or the back of the hand, and a third opening of the hand strap being provided for the wrist.

5. The hand-retaining device (25) as claimed in one of the preceding claims, **characterized in that** the loop (33) is a loop made of a braided plastic material, in particular preferably based on polyethylene, polyamide, polypropylene, Aramid or a combination of these materials.

6. The hand-retaining device (25) as claimed in one of the preceding claims, **characterized in that** the loop (33) has a thickness of 1-5 mm, preferably of 2-3 mm.

7. The hand-retaining device (25) as claimed in one of the preceding claims, **characterized in that** the loop (33) projects by between 5-20 mm, in particular preferably by between 5-10 mm, beyond the V region between the forefinger and thumb.

8. The hand-retaining device (25) as claimed in one of the preceding claims, **characterized in that** the length of the loop (33) is adjustable, it being possible, in particular preferably, for the loop to be recessed essentially fully into or on the glove when not in use.

9. The hand-retaining device (25) as claimed in one of the preceding claims, **characterized in that** the hand-retaining device (25) contains a niche or pocket into which the loop (33) can be inserted when not in use.

10. The hand-retaining device (25) as claimed in one of the preceding claims, **characterized in that**, at least over a length of 2-15 cm, in particular preferably of at least 5 cm, the non-exposed region of the material of the loop (33), at the two ends, is adhesively bonded, sewn or woven in or on the hand-retaining device (25), and/or in the form of an intermediate layer of the hand-retaining device (25), or is fastened in some other way between the outer layers of the hand-retaining device (25).

11. The hand-retaining device (25) as claimed in one of the preceding claims, **characterized in that** the material of the loop is fastened on the hand-retaining device (25) via a band strip, in particular made of a woven plastic-based textile material with a width of between 3-30 mm, this band strip being sewn in particular preferably on the outside of the hand-retaining device (25) or being adhesively bonded to the glove, and the band strip, further preferably, being arranged in the V between the thumb and forefinger so as to encircle the back of the hand and the palm of the hand.

12. The hand-retaining device (25) as claimed in one of the preceding claims, **characterized in that** the hand-retaining device (25) is configured as a glove in which is arranged, in one or more corresponding recesses, a hand strap which has three openings and which can be fastened on the hand, or on/in the glove, in particular preferably with the aid of a touch-and-close fastener, a first opening being provided for the thumb, a second opening being provided for the other fingers or the back of the hand, and a third opening of the hand strap being provided for the wrist, and the hand strap, in particular preferably, being arranged in the glove such that it can be adjusted from the outside via a touch-and-close fastener arranged in the region of the back of the hand.

13. The hand-retaining device (25) as claimed in claim 12, **characterized in that** the hand strap can be removed from the glove altogether and used without the glove.

14. The hand-retaining device (25) as claimed in one of the preceding claims, **characterized in that**, in the rest position, the loop (33) is of essentially semicircular or semi-oval form, in particular with a diameter in the range of 3-10 mm.

15. A hand-retaining device (25) according to one of the preceding claims for use with, or together with, a pole grip (1), in particular for walking sticks, trekking poles, downhill ski poles, cross-country ski poles and Nordic walking poles, having a grip body (3) and having a hook-like device (14) for fastening a hand-retaining device in particular in the form of a hand strap or of a glove, it being the case that displaceable or rotatable latching-in means (6, 11) are arranged in the region of the hook-like device (14) such that a loop-like, ring-like or eyelet-like device (33), which is pushed into the hook-like device (14) essentially from above and is provided on the hand-retaining device, is fixed in the hook-like device (14) with self-latching action, and that in particular preferably the hook-like device (14) is arranged in the top region of the pole grip (1), on the hand side, and that the hook-like device comprises a retaining pin or retaining peg (14) which is arranged preferably essentially parallel to the pole axis and is offset in the direction of the hand side from the grip body (3) to form an introduction slot or is arranged as a cutout in the grip body (3), the depth of the introduction slot preferably being greater than the width and the thickness of the retaining peg (14) or retaining pin.

## Revendications

1. Dispositif d'attache à main (25) comme par exemple une dragonne ou un gant, dispositif d'attache à main (25) qui dispose entre le pouce et l'index d'une boucle mobile (33), qui convient pour la fixation du dispositif d'attache à main à un dispositif de type crochet (14) d'une poignée de bâton,
dans lequel la boucle (33) est fixée de façon essentiellement immobile au dispositif d'attache à main (25), la boucle elle-même est cependant flexible et mobile, dans lequel la boucle est une boucle en un matériau flexible, qui présente une rigidité propre suffisante, de telle manière qu'il soit stabilisé dans une position dans l'espace entre le pouce et l'index, dans lequel la partie saillante de la boucle (33) est disposée sur le dispositif d'attache à main (25) essentiellement dans le plan qui est défini, lorsque la main est ouverte et étendue, entre le pouce et l'index, et
dans lequel la boucle (33) est essentiellement semi-circulaire ou semi-ovale dans la position de repos.

2. Dispositif d'attache à main (25) selon la revendication 1, **caractérisé en ce que** la boucle (33) se compose d'un câble ou d'un cordon de matière plastique flexible avec une rigidité propre.

3. Dispositif d'attache à main (25) selon l'une quelconque des revendications précédentes, **caractérisé en ce qu'**il est un gant.

4. Dispositif d'attache à main (25) selon une des revendications 1 ou 2, **caractérisé en ce qu'**il est une dragonne, qui possède trois ouvertures et qui peut être fixée à la main, en particulier de préférence à l'aide d'une fermeture Velcro, dans lequel il est prévu une première ouverture pour le pouce, une deuxième ouverture pour les autres doigts respectivement le dos de la main, et une troisième ouverture de la dragonne pour le poignet.

5. Dispositif d'attache à main (25) selon l'une quelconque des revendications précédentes, **caractérisé en ce que** la boucle (33) est une boucle en un matériau de matière plastique tressé, en particulier de préférence à base de polyéthylène, de polyamide, de polypropylène, d'aramide ou d'une combinaison de ces matériaux.

6. Dispositif d'attache à main (25) selon l'une quelconque des revendications précédentes, **caractérisé en ce que** la boucle (33) présente une épaisseur de 1 à 5 mm, de préférence de 2 à 3 mm.

7. Dispositif d'attache à main (25) selon l'une quelconque des revendications précédentes, **caractérisé en ce que** la boucle (33) fait saillie de 5 à 20 mm, en particulier de préférence de 5 à 10 mm, au-delà de la région du creux entre l'index et le pouce.

8. Dispositif d'attache à main (25) selon l'une quelconque des revendications précédentes, **caractérisé en ce que** la longueur de la boucle (33) est de conception réglable, dans lequel il est en particulier de préférence possible d'abaisser la boucle, lorsqu'on ne l'utilise pas, essentiellement entièrement dans ou sur le gant.

9. Dispositif d'attache à main (25) selon l'une quelconque des revendications précédentes, **caractérisé en ce qu'**il est prévu sur le dispositif d'attache à main (25) une niche ou une poche, dans laquelle la boucle (33) peut être rentrée lorsqu'elle n'est pas utilisée.

10. Dispositif d'attache à main (25) selon l'une quelconque des revendications précédentes, **caractérisé en ce que** le matériau de la boucle (33) est, dans la région non dégagée avec les deux extrémités au moins sur une longueur de 2 à 15 cm, en particulier de préférence d'au moins 5 cm, collé, cousu, tissé dans, sur et/ou comme couche intermédiaire dans le dispositif d'attache à main (25) ou fixé autrement entre les couches extérieures du dispositif d'attache à main (25).

11. Dispositif d'attache à main (25) selon l'une quelconque des revendications précédentes, **caractérisé en ce que** le matériau de la boucle est fixé au dispositif d'attache à main (25) au moyen d'une bande, en particulier en matériau textile tissé à base de matière plastique d'une largeur comprise entre 3 et 30 mm, dans lequel cette bande est en particulier de préférence cousue extérieurement au dispositif d'attache à main (25) ou collée au gant, et dans lequel la bande est en outre de préférence disposée de façon à entourer le dos de la main et la paume de la main dans le creux entre le pouce et l'index.

12. Dispositif d'attache à main (25) selon l'une quelconque des revendications précédentes, **caractérisé en ce que** le dispositif d'attache à main (25) est réalisé en forme de gant, dans lequel une dragonne est disposée dans un ou plusieurs évidements correspondants, laquelle possède trois ouvertures et peut être fixée à la main respectivement sur/dans le gant en particulier de préférence à l'aide d'une fermeture Velcro, dans lequel il est prévu une première ouverture pour le pouce, une deuxième ouverture pour les autres doigts respectivement le dos de la main, et une troisième ouverture de la dragonne pour le poignet, dans lequel en particulier de préférence la dragonne est disposée dans le gant, de telle manière qu'elle puisse être réglée de l'extérieur au moyen d'une fermeture Velcro disposée dans la région du dos de la main.

13. Dispositif d'attache à main (25) selon la revendication 12, **caractérisé en ce que** la dragonne peut être sortie entièrement hors du gant et être utilisée sans gant.

14. Dispositif d'attache à main (25) selon l'une quelconque des revendications précédentes, **caractérisé en ce que** la boucle (33) est en position de repos de forme essentiellement semi-circulaire ou semi-ovale avec un diamètre de l'ordre de 3 à 10 mm.

15. Dispositif d'attache à main (25) selon l'une quelconque des revendications précédentes, à utiliser avec ou en même temps qu'une poignée de bâton (1), en particulier pour des bâtons de marche, des bâtons de trekking, des bâtons de ski alpin, des bâtons de ski de fond, des bâtons de marche nordique, avec un corps de poignée (3) et avec un dispositif de type crochet (14) pour la fixation d'un dispositif d'attache à main en particulier sous la forme d'une dragonne ou d'un gant, dans lequel des moyens d'encliquetage coulissants ou rotatifs (6, 11) sont disposés dans la région du dispositif de type crochet (14), de telle manière qu'un dispositif (33) en forme de boucle, d'anneau ou d'oeillet, introduit essentiellement par le haut dans le dispositif de type crochet (14) et qui est prévu sur le dispositif d'attache à main, soit fixé par encliquetage spontané dans le dispositif de type crochet (14), et dans lequel en particulier de préférence le dispositif de type crochet (14) est disposé sur la poignée de bâton (1) côté main dans la région supérieure, et dans lequel le dispositif de type crochet comprend un taquet de retenue (14) ou une tige de retenue disposé(e) essentiellement parallèlement à l'axe du bâton, qui est en retrait du corps de poignée (3) avec formation d'une fente d'introduction vers le côté de main ou est disposé comme entaille dans le corps de poignée (3), dans lequel la profondeur de la fente d'introduction est de préférence plus grande que la largeur et l'épaisseur du taquet de retenue (14) ou de la tige de retenue.
